# EUROPÄISCHE PATENTSCHRIFT

(11) **EP 4 499 554 B1**
(45) Veröffentlichungstag und Bekanntmachung des Hinweises auf die Patenterteilung: **24.09.2025**
(21) Anmeldenummer: 23704214.8
(22) Anmeldetag: 15.02.2023
(51) Int. Cl.: B66B 23/02

(54) **VERBINDUNGSGETRIEBE EINER ALS FAHRTREPPE ODER FAHRSTEIG AUSGESTALTETEN PERSONENFÖRDERANLAGE**
CONNECTING GEAR OF A PASSENGER CONVEYOR SYSTEM DESIGNED AS AN ESCALATOR OR MOVING WALKWAY
ENGRENAGE DE LIAISON D'UN SYSTÈME DE CONVOYAGE DE PASSAGERS CONÇU COMME UN ESCALATOR OU UN TROTTOIR ROULANT

(30) Priorität: 31.03.2022 EP 22165927
(43) Veröffentlichungstag der Anmeldung: 05.02.2025
(73) Patentinhaber: INVENTIO AG, 6052 Hergiswil (CH)
(72) Erfinder: SEFCSIK, Peter, 9012 Györ (HU); DRAGSITS, Hannes, 1140 Wien (AT); MAKOVEC, Christoph, 2700 Wiener Neustadt (AT); KLEEWEIN, Gerhard, 3021 Pressbaum (AT); WAGENLEITNER, Georg, 4575 Roßleithen (AT)
(74) Vertreter: Inventio AG
(86) Internationale Anmeldenummer: PCT/EP2023/053763
(87) Internationale Veröffentlichungsnummer: WO 2023/186396

(56) Entgegenhaltungen:
- EP-A1- 3 318 529
- AT-B- 340 822
- DE-A1- 10 030 052

## Beschreibung

Die vorliegende Erfindung betrifft ein Verbindungsgetriebe einer Personenförderanlage, sowie eine Personenförderanlage, die als Fahrtreppe oder Fahrsteig ausgestaltet ist.

Personenförderanlagen wie Fahrtreppen oder Fahrsteige werden häufig für den Transport großer Menschenmassen eingesetzt. Fahrtreppen oder Fahrsteige sind daher oft in Kaufhäusern, Flughäfen, Bahnhöfen oder unterirdischen Bahnhöfen vorzufinden.

Personenförderanlagen der vorgenannten Art weisen eine stabile Tragkonstruktion in Form eines Tragwerks auf, in welchem zu einem umlaufenden Transportband verbundene Beförderungselemente bewegbar angeordnet sind. Im Falle einer Fahrtreppe ist dieses Transportband als Stufenband ausgebildet, im Falle eines Fahrsteigs als ebenes Palettenband. Angetrieben wird dieses umlaufende Transportband mittels eines im Tragwerk angeordneten Antriebes, welcher wenigstens einen Motor, mindestens ein Verbindungsgetriebe und eine über das Verbindungsgetriebe mit dem Motor in Wirkverbindung stehende Antriebswelle aufweist. Das Transportband ist üblicherweise in einem Winkel von 180° um die Antriebswelle geführt, so dass dieses durch die Antriebswelle umgelenkt und angetrieben werden kann. Des Weiteren sind meist beidseits des Transportbandes Balustraden mit bewegbaren Handläufen vorgesehen, die über einen Handlaufantrieb synchron zum Transportband angetrieben werden.

Bei Fahrtreppen und Fahrsteigen sind die dem Antrieb dienenden Motoren und Getriebe wegen des geringen zur Verfügung stehenden Raumes und aus architektonischen Erfordernissen nach Möglichkeit in dem Raum zwischen und unterhalb des Stufenbandes beziehungsweise Palettenbandes im Tragwerk anzuordnen. Dies gilt auch für den Handlaufantrieb. Aufgrund hoher Belastungskräfte, die beim Betrieb einer Fahrtreppe oder eines Fahrsteigs auftreten und insbesondere auf die Antriebswelle des Antriebs einwirken, muss das umliegende Tragwerk besonders stabil sein, um diese großen Kräfte, die auf den Antrieb wirken, aufnehmen und abstützen zu können.

Bei überlangen Fahrtreppen und Fahrsteigen reicht der Raum für den Antrieb im Tragwerk jedoch nicht aus. Die RU 2 508 242 C2 schlägt deshalb einen vom Tragwerk vollständig getrennten Antriebsrahmen vor, auf welchem die Antriebswelle, das Verbindungsgetriebe und der Motor angeordnet sind. Die Antriebswelle ist deshalb auf dem Antriebsrahmen angeordnet, damit der Antriebsrahmen und der darauf angeordnete Antrieb nicht anlagenspezifisch konstruiert und gebaut werden muss. Solche anlagespezifischen Konstruktionen sind sehr teuer. Die Anpassungsarbeiten werden dadurch aber auf Bereiche des Tragwerks verlagert, welche anlagespezifisch konstruiert werden müssen, um die vorangehend beschriebene Personenförderanlage einbauen zu können.

Die DE 100 30 052 A1 offenbart auch ein relevantes Verbindungsgetriebe einer als Fahrtreppe oder Fahrsteig ausgestalteten Personenförderanlage.

Bei bestehenden Bauwerken, bei denen eine alte Personenförderanlage durch eine neue Personenförderanlage ersetzt werden soll, müssen gegebenenfalls Veränderungen am Bauwerk vorgenommen oder Bereiche des Tragwerks und des Antriebsrahmens anlagespezifisch konstruiert werden, um die vorangehend beschriebene Personenförderanlage einbauen zu können. Des Weiteren müssen der Antriebsrahmen und das Tragwerk sehr gut im Bauwerk verankert sein, da zwischen den beiden Teilen enorme Zugkräfte des Transportbandes wirken. Zudem muss das Bauwerk in diesem Bereich so konzipiert sein, dass es diese Zugkräfte, welche zu den inneren Kräften der Personentransportanlage zählen, ausreichend abstützen kann.

Der vorliegenden Erfindung liegt daher die Aufgabe zugrunde, eine kostengünstige Antriebskonstruktion insbesondere für überlange Fahrtreppen mit großer Förderhöhe und für sehr lange Fahrsteige zu schaffen, die hinsichtlich ihrer Einbaubarkeit in das Bauwerk eine hohe Flexibilität gewährleistet und das Bauwerk vor inneren Kräften der Personenförderanlage entlastet.

Diese Aufgabe wird gelöst durch ein Verbindungsgetriebe für eine Personenförderanlage, die als Fahrtreppe oder Fahrsteig ausgestaltet ist, sowie durch eine Personenförderanlage mit einem solchen Verbindungsgetriebe.

Die Personenförderanlage ist als Fahrtreppe oder Fahrsteig ausgestaltet und weist ein Tragwerk, ein umlaufendes Transportband und einen Antrieb zum Antreiben des Transportbandes auf. Der Antrieb weist wenigstens einen Motor, wenigstens ein Verbindungsgetriebe und eine über das Verbindungsgetriebe mit dem Motor in Wirkverbindung stehende Antriebswelle auf. Das Transportband ist über die Antriebswelle geführt und kann mittels der Antriebswelle bewegt beziehungsweise angetrieben werden. Das Transportband ist im Tragwerk beweglich geführt angeordnet. Im Bereich eines ersten Endes des Tragwerks ist zudem die Antriebswelle im Tragwerk drehbar gelagert. Dadurch werden die weiter oben beschriebenen inneren Kräfte des Transportbandes (Reibungskräfte infolge der Bewegung sowie die Masse des Transportbandes und der zu befördernden Last) direkt im Tragwerk abgestützt. Der Motor ist auf einem vom Tragwerk separierten Antriebsrahmen angeordnet.

Das Verbindungsgetriebe umfasst eine erste Sektion, eine zweite Sektion und eine Verbindungswelle mit einer Verbindungswellendrehachse. In der ersten Sektion ist eine Eingangswelle und ein erster Zahnradsatz miteinander wirkverbunden angeordnet. In der betriebsbereiten Personenförderanlage ist die Eingangswelle direkt oder indirekt mit einer Motorwelle des Motors drehmoment- und drehbewegungsübertragend verbunden. Die erste Sektion weist einen Sektionsübergang für die Verbindungswelle auf und die Eingangswellen-Drehachse und die im Sektionsübergang vorgesehene Verbindungswellendrehachse sind in einer ersten Drehachsenebene angeordnet.

In der zweiten Sektion ist eine Ausgangswelle zum Antreiben der Antriebswelle und ein zweiter Zahnradsatz miteinander wirkverbunden angeordnet. In der betriebsbereiten Personenförderanlage ist die Ausgangswelle direkt mit der Antriebswelle drehmoment- und drehbewegungsübertragend verbunden. Die zweite Sektion weist einen Sektionsübergang für die Verbindungswelle auf und die Ausgangswellen-Drehachse und die im Sektionsübergang vorgesehene Verbindungswellendrehachse sind in einer zweiten Drehachsenebene angeordnet.

Die erste Sektion ist mit der zweiten Sektion im Bereich ihrer Sektionsübergänge verbunden, wobei die Verbindungswelle beide Sektionsübergänge durchragend im Verbindungsgetriebe angeordnet ist und den ersten Zahnradsatz mit dem zweiten Zahnradsatz drehmoment- und drehbewegungsübertragend verbindet. Hierbei schneiden die erste Drehachsenebene und die zweite Drehachsenebene einander entlang der Verbindungswellendrehachse. Die erste Sektion kann bezüglich ihrer ersten Drehachsenebene in beliebig wählbarem Ebenen- Zwischenwinkel zur zweiten Drehachsenebene mit der zweiten Sektion verbunden werden.

Durch diese Konstruktion des Verbindungsgetriebes lässt sich mit denselben Bauteilen des Verbindungsgetriebes eine Vielzahl räumlicher Distanzen zwischen dem Antriebsrahmen und der Antriebswelle überbrücken, ohne deshalb Bauteile des Antriebsrahmens oder des Tragwerkes anpassen zu müssen. Die kürzeste Distanz lässt sich durch einen Ebenen- Zwischenwinkel von 0° einstellen, die längste Distanz bei einem Ebenen- Zwischenwinkel von 180°. Dank der Verwendung der immer gleichen Bauteile lässt sich das Verbindungsgetriebe in grossen Stückzahlen kostengünstiger herstellen. Dadurch können auch erforderliche Konformitätsprüfungen reduziert werden, deren Durchführung bei «Einzelstücken» erforderlich sind.

In einer Ausgestaltung der Erfindung weisen der erste Zahnradsatz, der zweite Zahnradsatz und die Verbindungswelle Stirnzahnräder auf. Durch die Verwendung von Stirnzahnrädern können sehr schmalbauende Sektionen gebaut werden, die im Bereich der Sektionsübergänge seitlich nebeneinander angeordnet, miteinander verbunden sind. Hierbei kann zum Beispiel die erste Sektion eine erste Gehäusesektion und die zweite Sektion eine zweite Gehäusesektion aufweisen, in denen die Zahnradsätze und die Wellen drehbar angeordnet sind. Die Sektionsübergänge wären dann Gehäusedurchbrüche, in denen die Verbindungswelle durchragend angeordnet ist.

In einer weiteren Ausgestaltung der Erfindung weisen die erste Sektion und die zweite Sektion im Bereich ihrer Sektionsübergänge eine komplementäre Verbindungskontur auf. Mit komplementärer Verbindungskontur sind analog zu einem Stecker und einer Steckdose Konturen zu verstehen, die nicht identisch sind, sondern in idealer Weise passend aufeinander abgestimmt sind. Durch ein Aneinanderfügen der beiden Sektionen mittels mindestens einem Verbindungselement kann bezüglich seines Übertragungsstranges ein durchgehendes Verbindungsgetriebe hergestellt werden.

In diesen Konturen können auch Aussparungen für weiteren Bauteile wie Dichtungselemente vorgesehen sein. In Bezug auf das vorgenannte Beispiel, kann durch ein Aneinanderfügen der beiden Gehäusesektionen mittels mindestens einem Verbindungselement ein geschlossenes, fluiddichtes Getriebegehäuse des Verbindungsgetriebes im Bereich der Gehäusedurchbrüche hergestellt werden. Als Verbindungselement kann eine Schraubenverbindung, eine Nietverbindung, eine Klemmverbindung, oder eine stoffschlüssige Verbindung verwendet werden.

Stoffschlüssige Verbindungen können durch Schweissen, Löten oder Kleben erstellt werden.

In einer weiteren Ausgestaltung der Erfindung kann einer oder jeder der Zahnradsätze mehrere übersetzende beziehungsweise untersetzende Stufen aufweisen, je nachdem, welches Übersetzungsverhältnis erwünscht ist. Das Verbindungsgetriebe weist vorzugsweise von seiner Ausgangswelle zu seiner Eingangswelle ein Übersetzungsverhältnis im Bereich von 1:1 bis 1:200 auf.

In einer weiteren Ausgestaltung der Erfindung ist die Ausgangswelle des Verbindungsgetriebes als Hohlwelle ausgestaltet. Dies ermöglicht, die Antriebswelle derart anzuordnen, dass sie die als Hohlwelle ausgestaltete Ausgangswelle des Verbindungsgetriebes und die zweite Sektion des Verbindungsgetriebes durchragt. Hierdurch ist das Verbindungsgetriebe über die durchragende Antriebswelle im Tragwerk schwenkbar gelagert. Durch diese Konstruktion wird das Verbindungsgetriebe beziehungsweise dessen Verbindungsgetriebegehäuse in idealer Weise von äusseren Kräften entkoppelt. Mit anderen Worten ausgedrückt, weist die Ausgangswelle des Verbindungsgetriebes eine Bohrung auf, durch welche die Antriebswelle durchragen kann. Gegebenenfalls ist die Ausgangswelle mit ihrem Abtriebs-Stirnzahnrad in zwei Hälften geteilt ausgeführt (Trennebene enthält die Ausgangswellen-Drehachse und des Abtriebs-Stirnzahnrades) und das Verbindungsgetriebegehäuse und die Wälzlager sind im Bereich der Ausgangswelle in analoger Weise teilbar ausgeführt. Durch ein Öffnen des Verbindungsgetriebegehäuses an dieser Stelle und ein Demontieren des Abtriebs-Stirnzahnrades, kann das Verbindungsgetriebe von der Antriebswelle entfernt werden, ohne die Antriebswelle aus dem Tragwerk herauszulösen. Die Antriebswelle kann aber auch ein seitlich aus dem Tragwerk vorstehendes Wellenende aufweisen, auf welches die als Hohlwelle ausgestaltete Ausgangswelle und damit das Verbindungsgetriebe gesteckt werden kann.

Um ein «Mitdrehen» des Verbindungsgetriebes mit der Antriebswelle zu verhindern, wird das Verbindungsgetriebe über eine Drehmomentstütze am Tragwerk oder am Antriebsrahmen abgestützt. Um die bei den Sektionsübergängen vorhandene Verbindungsstelle zu entlasten, ist die Drehmomentstütze mit einem ihrer Enden vorzugsweise an der zweiten Sektion angeordnet.

In einer weiteren Ausgestaltung der Erfindung ist die Länge der Drehmomentstütze einstellbar. Dies hat den Vorteil, dass die räumliche Lage der Eingangswelle des Verbindungsgetriebes relativ zum Antriebsrahmen präzise eingestellt werden kann.

In einer weiteren Ausgestaltung der Erfindung ist zwischen dem Motor und dem Verbindungsgetriebe ein drehbewegungs- und drehmomentübertragendes Zwischengetriebe auf dem Antriebsrahmen angeordnet. Somit sind auf dem Antriebsrahmen der Motor und das Zwischengetriebe befestigt. Der Motor kann aber auch über ein Gehäuse des Zwischengetriebes am Antriebsrahmen befestigt sein. Das Gehäuse des Zwischengetriebes stützt hierbei auch die Gewichtskraft und Gegendrehmomente des Motors am Antriebsrahmen ab. Da in beiden Anordnungsvarianten das Zwischengetriebe und der Motor ausserhalb des Tragwerks angeordnet sind, ist die Zugänglichkeit für Wartungsarbeiten sehr gut gewährleistet.

Das Zwischengetriebe ist vorzugsweise ein Hypoidgetriebe, ein Hypoid- Stirnradgetriebe oder Schneckenradgetriebe. Ein Hypoid- Stirnradgetriebe ist ein zumindest zweistufiges Getriebe, das eine Hypoid-Getriebestufe und eine Stirnradgetriebestufe aufweist. Solche Getriebe ermöglichen es, eine Antriebsachse des Motors auf einfache Weise in der Längserstreckung der Personenförderanlage anzuordnen, so dass hinsichtlich einer Breite des Tragwerks bei Bedarf zwei Motoren nebeneinander angeordnet werden können. Zudem ermöglicht die Auslegung des Zwischengetriebes als Schneckenradgetriebe, Hypoid- Stirnradgetriebe oder Hypoidgetriebe auf kleinstem Raum ein hohes Übersetzungsverhältnis im Bereich von 1:5 bis 1:40. Das Merkmal «Längserstreckung der Personenförderanlage» definiert hierbei eine Ausdehnungsrichtung der Personenförderanlage, die die beiden am weitesten voneinander beabstandeten, physischen Punkte der Personenförderanlage enthält.

In einer weiteren Ausgestaltung der Erfindung ist das Verbindungsgetriebe und das Zwischengetriebe über eine elastische Kupplung drehmomentübertragend miteinander verbunden. Dies hat den Vorteil, dass Vibrationen im Antriebsstrang gedämpft werden. Zudem sind durch die elastische Kupplung auch Achsfehler zwischen den miteinander zu verbindenden Getriebewellen der beiden Getriebe kompensierbar. Als elastische Kupplung kann beispielsweise eine Klauenkupplung oder Bolzenkupplung mit elastischen Zwischenelementen aus Metall oder Kunststoff verwendet werden.

In einer weiteren Ausgestaltung der Erfindung ist auf dem Antriebsrahmen ein Hilfsmotor angeordnet, welcher mittels eines Kupplungsgetriebes mit der Eingangswelle des Zwischengetriebes oder mit einer Motorwelle des Motors kuppelbar ist. Der Hilfsmotor ist dazu vorgesehen, bei Wartungsarbeiten das Transportband mit sehr niedriger Geschwindigkeit zu bewegen.

Mehrere Personentransportanlagen können auch nebeneinander in einem Bauwerk angeordnet werden und zum Beispiel dieselben Ebenen des Bauwerks miteinander verbinden. In einer solchen Anordnung sind beispielsweise zwei Personenförderanlagen der vorgenannten Art vorgesehen, wobei die Tragwerke beider Personenförderanlagen parallel zueinander im Bauwerk angeordnet sind und deren Antriebsrahmen in der Längserstreckung der Personenförderanlagen zueinander versetzt angeordnet sind. Dieser Versatz der Antriebsrahmen erleichtert den Zugang zu den Komponenten des Antriebs, wobei durch das erfindungsgemässe Verbindungsgetriebe die unterschiedlichen Distanzen zwischen den Antriebswellen und den Antriebsrahmen problemlos überbrückt werden können.

Sofern aus Zugänglichkeitsgründen bei der Wartung auch ein Versatz bei den beiden Antriebswellen zueinander erforderlich ist, kann eine Anordnung von zwei Personenförderanlagen der vorgenannten Art auch so ausgestaltet sein, dass sowohl die Tragwerke beider Personenförderanlagen als auch deren Antriebsrahmen in der Längserstreckung der Personenförderanlagen zueinander versetzt, im Bauwerk angeordnet sind. Unterschiedlichen Distanzen zwischen den Antriebswellen und den Antriebsrahmen, die beispielsweise durch bauseitige Abweichungen vom Kotenplan des Bauwerkes stammen, können durch das erfindungsgemässe Verbindungsgetriebe ebenfalls problemlos überbrückt werden.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind. Gleiche oder gleichwirkende Merkmale weisen hierbei das gleiche Bezugszeichen auf. Es zeigen:
- Figur 1:: schematisch eine erfindungsgemässe Personenförderanlage in der Seitenansicht, mit einem Tragwerk, einem Antriebsrahmen und einem Antrieb, welcher Antrieb eine Antriebswelle, ein Verbindungsgetriebe, ein Zwischengetriebe und einen Motor aufweist;
- Figur 2:: der Antrieb aus der Figur 1 in vergrösserter, dreidimensionaler Ansicht, wobei aus Übersichtlichkeitsgründen das Tragwerk und weitere, daran und darin angeordnete Komponenten der Personenförderanlage nicht dargestellt sind;
- Figur 3:: schematisch in dreidimensionaler Ansicht innere bewegbare Komponenten des Verbindungsgetriebes aus der Figur 2 und deren räumliche Anordnung zueinander;
- Figur 4:: in vergrösserter Seitenansicht ein erstes Ende des in der Figur 1 dargestellten Tragwerks, in dessen Bereich der Antrieb und der Antriebsrahmen angeordnet sind;
- Figur 5:: die in der Figur 4 mit «A» bezeichnete Detailansicht des Verbindungsgetriebes;
- Figur 6:: eine erste mögliche Anordnung von zwei nebeneinanderliegenden Personenförderanlagen;
- Figur 7:: eine zweite mögliche Anordnung von zwei nebeneinanderliegenden Personenförderanlagen.

Die Figuren sind lediglich schematisch und nicht maßstabsgetreu. Gleiche Bezugszeichen bezeichnen in den verschiedenen Figuren gleiche oder gleichwirkende Merkmale.

Figur 1 zeigt schematisch in der Seitenansicht eine Personenförderanlage 1, die als Fahrtreppe ausgestaltet ist und eine erste Etage E1 mit einer zweiten Etage E2 eines Bauwerkes 3 verbindet. Die Personenförderanlage 1 weist ein Tragwerk 11 auf, welches aus vier seriell miteinander verbundenen Tragwerkmodulen 13, 15, 17, 19 zusammengesetzt ist. Ein erstes Ende 6 und ein zweites Ende 8 des Tragwerks 11 sind jeweils über einen stirnseitig angeordneten Auflagewinkel 16 an den Etagen E1, E2 abgestützt. Statt über einen Auflagewinkel 16, können das erste Ende 6 und das zweite Ende 8 auch mittels einer bodenseitig am Tragwerk 11 angeordneten Stütze 12 am Boden 5 des Bauwerkes 3 abgestützt sein.

Das in der Etage E2 angeordnete, erste Tragwerkmodul 13 weist einen Zutrittsbereich 21 auf. Das vierte Tragwerkmodul 19 weist ebenfalls einen Zutrittsbereich 23 auf und ist in der Etage E1 angeordnet. Das zweite Tragwerkmodul 15 und das dritte Tragwerkmodul 17 sind zwischen dem ersten Tragwerkmodul 13 und dem vierten Tragwerkmodul 19 angeordnet und verbinden diese. Der besseren Übersicht wegen, wurden beim ersten und vierten Tagwerkmodul 13, 19 nur deren Umrisslinien dargestellt. Das zweite und das dritte Tragwerkmodul 15, 17 sind detaillierter dargestellt und weisen im vorliegenden Beispiel eine identische Struktur auf. Die Tragwerkmodule 13, 15, 17, 19 sind über Verbindungsstellen 31 miteinander verbunden. Üblicherweise werden hierzu lösbare Verbindungsmittel wie beispielsweise hochfeste Schrauben verwendet.

Die Personenförderanlage 1 weist zudem einen Antriebsrahmen 47 und einen Antrieb 41 auf. Der Antrieb 41 umfasst eine Antriebswelle 67, ein Verbindungsgetriebe 65, ein Zwischengetriebe 63 und einen Motor 61. Der Antriebsrahmen 47 ist vom Tragwerk 11 separiert, mit Ankerschrauben 48 (siehe auch Figur 4) am Boden 5 des Bauwerks 3 befestigt. Der Antrieb 41 ist zwischen dem Tragwerk 11 und dem Antriebsrahmen 47 angeordnet, wobei die Antriebswelle 67 im Tragwerk 11 drehbar gelagert ist, der Motor 61 und das Zwischengetriebe 63 auf dem Antriebsrahmen 47 befestigt sind und das Verbindungsgetriebe 65 das Zwischengetriebe 63 drehmoment- und drehbewegungsübertragend mit der Antriebswelle 67 verbindet.

Das Tragwerk 11 nimmt alle übrigen Bauteile der Personenförderanlage 1 lasttragend auf und stützt diese am Bauwerk 3 ab. Solche Bauteile sind beispielsweise Führungsschienen 43 und eine Steuerung 45 zum Steuern des Antriebes 41. Des Weiteren ist ein Transportband 25 im Tragwerk 11 angeordnet. Das Transportband 25 der als Fahrtreppe ausgestalteten Personenförderanlage 1 weist Stufen 27 auf. Bei einem Fahrsteig würde das Transportband 25 an Stelle von Stufen 27, Paletten aufweisen. Das Transportband 25 ist durch die Führungsschienen 43 umlaufend bewegbar geführt und kann durch den Antrieb 41 angetrieben werden.

Mit anderen Worten steht die Antriebswelle 67 über das Verbindungsgetriebe 65 und das Zwischengetriebe 63 mit dem Motor 61 in Wirkverbindung. Das im Tragwerk 11 beweglich angeordnete Transportband 25 ist über die Antriebswelle 67 geführt und wird durch diese angetrieben und umgelenkt.

Oberhalb des Tragwerks 11 sind zwei aus Balustradenbauteilen 53, 55, 57 zusammenbaubare Balustraden 51 (aufgrund der in der Seitenansicht dargestellten Figur 1 ist nur eine der beiden Balustraden 51 sichtbar) errichtet, wobei die Balustraden 51 zu beiden Seiten des Transportbandes 25 angeordnet, mit Befestigungsflanschen 55 am Tragwerk 11 befestigt sind. An den beiden Balustraden 51 ist jeweils ein Handlauf 29 umlaufend bewegbar angeordnet. Die beiden Handläufe 29 werden synchron zum Transportband 25, angetrieben. Dies kann mittels eines vom Antrieb 41 autonomen Handlaufantriebes (nicht dargestellt) erfolgen oder durch ein Handlaufantriebsrad (nicht dargestellt), welches in drehmoment- und drehbewegungsübertragender Weise mit dem Antrieb 41 verbunden ist.

Die Figur 2 zeigt den Antrieb 41 aus der Figur 1 in vergrösserter, dreidimensionaler Ansicht. Dessen Motor 61 und Zwischengetriebe 63 sind auf dem Antriebsrahmen 47 befestigt. Wie bereits zur Figur 1 erklärt, ist die Antriebswelle 67 des Antriebes 41 im Tragwerk 11 drehbar gelagert und das Verbindungsgetriebe 65 des Antriebs 41 verbindet drehmoment- und drehbewegungsübertragend den Motor 61 über das Zwischengetriebe 63 mit der Antriebswelle 67. Aus Übersichtlichkeitsgründen wurden das Tragwerk 11 und weitere, daran und darin angeordnete Komponenten der Personenförderanlage 1 nicht dargestellt. Das Transportband 25 wurde ebenfalls weggelassen, damit die beiden Kettenräder 68 der Antriebswelle 67 erkennbar sind, welche in Förderketten des Transportbandes 25 formschlüssig eingreifen.

Die Figur 3 zeigt schematisch in dreidimensionaler Ansicht die Antriebswelle 67, sowie innere bewegbare Komponenten des Verbindungsgetriebes 65 aus der Figur 2 und deren räumliche Anordnung zueinander. Die Figur 4 zeigt in geschnittener, vergrösserter Seitenansicht das erste Ende 6 des in der Figur 1 dargestellten Tragwerks 11, in dessen Bereich der Antrieb 41 und der Antriebsrahmen 47 angeordnet sind. Nachfolgend werden die Figuren 2 bis 4 gemeinsam beschrieben.

Wie die Figur 4 am besten zeigt, ist eine Motorwelle 96 des Motors 61 über eine Betriebsbremse 97 mit einer Eingangswelle 72 des Zwischengetriebes 63 drehmoment- und drehbewegungsübertragend verbunden. Das Zwischengetriebe 63 ist ein Hypoidgetriebe, Hypoid- Stirnradgetriebe oder Schneckenradgetriebe und weist ein Übersetzungsverhältnis von seiner Ausgangswelle 71 zu seiner Eingangswelle 72 auf, dass im Bereich von 1:5 bis 1:40 liegt. Das Verbindungsgetriebe 65 und das Zwischengetriebe 63 sind über eine elastische Kupplung 73 drehbewegungs- und drehmomentübertragend miteinander verbunden.

Wie die Figuren 2 bis 4 zeigen, weist das Verbindungsgetriebe 65 eine erste Sektion 64 auf, in welcher eine Eingangswelle 74 und ein erster Zahnradsatz 75 mit zwei Zahnrädern 76, 77 miteinander wirkverbunden, angeordnet sind. Das Verbindungsgetriebe 65 weist auch eine zweite Sektion 66 auf, in welcher eine Ausgangswelle 78 und ein zweiter Zahnradsatz 79 mit drei Zahnrädern 81, 82, 83 miteinander wirkverbunden, angeordnet sind.

Die erste Sektion 64 und die zweite Sektion 66 sind an zueinander gerichteten Seitenflächen 84, 85 vorzugsweise mittels lösbaren Verbindungselementen 99 (siehe Figur 5) miteinander fest verbunden. Jede Sektion 64, 66 weist in diesen Seitenflächen 84, 85 einen Sektionsübergang 86, 87 auf, wobei die beiden Sektionsübergänge 86, 87 beim Zusammenbau der beiden Sektionen 64, 66 zueinander fluchtend angeordnet werden. Das Verbindungsgetriebe 65 umfasst ferner eine Verbindungswelle 88 mit einer Verbindungswellendrehachse 89, wobei die Verbindungswelle 88 die Sektionsübergänge 86, 87 durchragend, in beiden Sektionen 64, 66 angeordnet ist. Eine Eingangswellen-Drehachse 90 der Eingangswelle 74 und die Verbindungswellendrehachse 89 sind in einer ersten Drehachsenebene 91 angeordnet. In analoger Weise sind auch eine Ausgangswellen- Drehachse 93 der Ausgangswelle 78 und die Verbindungswellendrehachse 89 in einer zweiten Drehachsenebene 92 angeordnet. Zur besseren räumlichen Orientierung sind beide Drehachsenebenen 91, 92 in beiden Figuren 2 und 3 dargestellt.

Die Verbindungswelle 88 durchragt nicht nur beide Sektionsübergänge 86, 87, sondern verbindet den ersten Zahnradsatz 75 drehmoment- und drehbewegungsübertragend mit dem zweiten Zahnradsatz 79. Da in beiden Drehachsenebenen 91, 92 die Verbindungswellendrehachse 89 angeordnet ist, schneiden sich die beiden Drehachsenebenen 91, 92 des montierten Verbindungsgetriebes 65 entlang der Verbindungswellendrehachse 89. Hierdurch kann die erste Sektion 64 bezüglich ihrer ersten Drehachsenebene 91 in beliebig wählbarem Ebenen- Zwischenwinkel α zur zweiten Drehachsenebene 92 mit der zweiten Sektion 66 verbunden werden. Durch die Veränderung des Ebenen- Zwischenwinkels α beispielsweise zum Ebenen-Zwischenwinkel β (siehe Figur 4), lässt sich die Position der Antriebswelle 67 zur Eingangswelle 74 mit ein und denselben Getriebebauteilen beliebig einstellen. Dies ist in der Figur 4 durch die angedeutete Antriebswelle 76' beispielhaft dargestellt. Die grösstmögliche Distanz zwischen der Eingangswelle 74 und der Antriebswelle 67 ist dann erreicht, wenn der Ebenen- Zwischenwinkel β = 180° ist und die Drehachse 93 der Ausgangswelle 78, die Verbindungswellendrehachse 89 und die Drehachse 90 der Eingangswelle 74 in einer gemeinsamen Ebene liegen.

Wie in der Figur 3 anhand von Wälzkreisen symbolisch dargestellt, weist der erste Zahnradsatz 75 und der zweite Zahnradsatz 79 Stirnzahnräder 76, 77, 81, 82, 83 auf. Diese Stirnzahnräder 76, 77, 81, 82, 83 können geradeverzahnt, schrägverzahnt oder pfeilverzahnt sein. Die dargestellte Anordnung ist lediglich beispielhaft, je nach gewünschtem Übersetzungsverhältnis kann der erste Zahnradsatz 75 und/oder der zweite Zahnradsatz 79 mehrere Getriebestufen aufweisen. Das Verbindungsgetriebe 65 kann dadurch von seiner Ausgangswelle 78 zu seiner Eingangswelle 74 ein Übersetzungsverhältnis im Bereich von 1:1 bis 1:200 aufweisen.

In der Figur 3 ist ebenfalls ersichtlich, wie das Verbindungsgetriebe 65 und die Antriebswelle 67 drehmoment- und drehbewegungsübertragend miteinander verbunden sind. Dazu ist die Ausgangswelle 78 des Verbindungsgetriebes 65 als Hohlwelle ausgestaltet, so dass die Antriebswelle 67 die Ausgangswelle 78 und die zweite Sektion 66 des Verbindungsgetriebes 65 durchragend, angeordnet werden kann.

Mit anderen Worten kann die Ausgangswelle 78 auf die Antriebswelle 67 gesteckt werden. Damit das dort wirkende, hohe Drehmoment von der Ausgangswelle 78 auf die Antriebswelle 67 übertragen werden kann, sind zwischen der Antriebswelle 67 und der Ausgangswelle 78 bekannte Elemente wie eine Verzahnung, Keile, Flansche, Stifte und dergleichen mehr vorgesehen. Durch die vorangehend beschriebene Anordnung ist das Verbindungsgetriebe 65 über die durchragende Antriebswelle 67 im Tragwerk 11 schwenkbar gelagert. Damit während des Betriebes keine Reaktionskräfte auf die elastische Kupplung 73 einwirken, weist die zweite Sektion 66 ein Befestigungsauge 95 auf, zwischen dem und dem Antriebsrahmen 47 eine Drehmomentstütze 94 angeordnet ist. Die Länge der Drehmomentstütze 94 ist einstellbar ausgeführt, damit die Eingangswelle 74 zur elastischen Kupplung 73 fluchtend, einjustiert werden kann.

Auf dem Antriebsrahmen 47 ist zudem ein Hilfsmotor 111 angeordnet, welcher mittels eines Kupplungsgetriebes 112 mit der Eingangswelle 72 des Zwischengetriebes 63 kuppelbar ist. Gegebenenfalls kann Hilfsmotor 111 auch mit der Motorwelle 96 des Motors 61 gekuppelt werden. Der Hilfsmotor 111 ist dazu vorgesehen, bei Wartungsarbeiten das unbeladene Transportband 25 mit sehr niedriger Geschwindigkeit zu bewegen.

Die Figur 5 zeigt die in der Figur 4 bezeichnete Detailansicht A des Verbindungsgetriebes 65 und insbesondere einen Teilschnitt durch die beiden Sektionen 64, 66 im Bereich der Verbindungswelle 88, beziehungsweise im Bereich der Sektionsübergänge 86, 87. Nebst der Verbindungswelle 88 sind auch Stirnzahnräder 76, 82, 83 des ersten Zahnradsatzes 75 und des zweiten Zahnradsatzes 79 zu sehen. Das nicht in der Schnittebene liegende Stirnzahnrad 82 weist beispielhaft eine Schrägverzahnung auf.

Wie dargestellt, weisen die erste Sektion 64 und die zweite Sektion 66 im Bereich ihrer Sektionsübergänge 86, 87 eine komplementäre Verbindungskontur 101 auf. Durch ein Aneinanderfügen der beiden Sektionen 64, 66 mittels mindestens einem Verbindungselement 99, ist ein geschlossenes, fluiddichtes Gehäuse des Verbindungsgetriebes 65 im Bereich der Sektionsübergänge 86, 87 herstellbar. Selbstverständlich können auch andere komplementäre Verbindungskonturen 101 vorgesehen sein, beispielsweise mit einer die Sektionsübergänge 86, 87 umlaufenden ringförmige Nut (nicht dargestellt), in welche ein Dichtungsring eingelegt ist und zwischen Dichtungsflächen verspannt werden kann. Auch ein Dichtungsmittel wie beispielsweise eine aushärtende oder nicht aushärtende Silikonmasse ist einsetzbar. Das Dichtungsmittel kann bei der Montage zwischen die Berührungsflächen der beiden Sektionen 64, 66 eingebracht werden. Im vorliegenden Ausführungsbeispiel werden Schrauben als Verbindungselemente 99 verwendet. Je nach Ausgestaltung der komplementären Verbindungskontur 101 kann auch eine Klemmverbindung oder eine stoffschlüssige Verbindung eingesetzt werden.

Weitere Vorteile des erfindungsgemässen Verbindungsgetriebes 65 werden anhand der Figuren 6 und 7 beschrieben, wobei die Figur 6 eine erste mögliche Anordnung 103 von zwei nebeneinanderliegenden Personenförderanlagen 1 und die Figur 7 eine zweite mögliche Anordnung 105 von zwei nebeneinanderliegenden Personenförderanlagen 1 darstellt.

Die erste Anordnung 103 zeigt bereits den grossen Vorteil der durch Stirnzahnräder sehr flachbauenden, zweiten Sektion 66, welche ausserhalb des Tragwerks 11 angeordnet ist und im Bereich des Antriebes 41 nur wenig zusätzlichen Raum zur Seite hin erfordert. Die erste Sektion 64 ist innerhalb einer Breite B des Tragwerkes 11 angeordnet, so dass hier ebenfalls kein zusätzlicher Raum zur Seite hin im Bauwerk benötigt wird. Die Tragwerke 11 der beiden Personenförderanlagen 1 können schon recht nahe nebeneinander angeordnet werden.

Die zweite Anordnung 105 zeigt einen noch viel geringeren Abstand der beiden nebeneinander angeordneten Tragwerke 11. Da die erste Sektion 64 zur zweiten Sektion 66 in beliebigem Ebenen- Zwischenwinkel α, β angeordnet werden kann, können mit denselben Verbindungsgetriebe- Bauteilen auch «spiegelverkehrte» Verbindungsgetriebe 65 zusammengebaut werden. Eng nebeneinander angeordnete Tragwerke 11 haben den grossen Vorteil, dass beispielsweise beim Bau von U-Bahnhöfen weniger breite Tunnels beziehungsweise Schächte für die Personenförderanlagen 1 herausgebrochen werden müssen. Dies spart enorm Kosten. Zudem können bei einem bestehenden Schacht anstelle von drei bestehenden Personentransportanlagen (wie sie beispielsweise in der RU 2 508 242 C2 offenbart sind), vier neue Personentransportanlagen 1 gemäss zweiter Anordnung 105 eingebaut werden, ohne den Schacht verbreitern zu müssen.

In den vorgenannten Anordnungen 103, 105 sind die Tragwerke 11 beider Personenförderanlagen 1 parallel zueinander im Bauwerk 3 angeordnet. Deren Antriebsrahmen 47 können jedoch in der Längserstreckung der Personenförderanlagen 1 zueinander versetzt angeordnet sein. Dieser Versatz der Antriebsrahmen 47 erleichtert den Zugang zu den Komponenten des Antriebs 41, wobei durch das erfindungsgemässe Verbindungsgetriebe 65 die unterschiedlichen Distanzen zwischen den Antriebswellen 67 und den Antriebsrahmen 47 problemlos überbrückt werden können.

Sofern aus Zugänglichkeitsgründen bei der Wartung auch ein Versatz bei den beiden Antriebswellen 67 zueinander erforderlich ist, kann eine Anordnung 103, 105 von zwei Personenförderanlagen 1 der vorgenannten Art auch so ausgestaltet sein, dass sowohl die Tragwerke 11 beider Personenförderanlagen 1 als auch deren Antriebsrahmen 47 in der Längserstreckung der Personenförderanlagen 1 zueinander versetzt, im Bauwerk 3 angeordnet sind. Unterschiedliche Distanzen zwischen den Antriebswellen 67 und den Antriebsrahmen 47, die beispielsweise durch bauseitige Abweichungen vom Kotenplan des Bauwerkes 3 stammen, können durch das erfindungsgemässe Verbindungsgetriebe 65 ebenfalls problemlos überbrückt werden.

Obwohl in den Figuren 1 bis 7 ausschliesslich als Fahrtreppen ausgestaltete Personenförderanlagen 1 dargestellt sind, ist es offensichtlich, dass das erfindungsgemässe Verbindungsgetriebe 65 und den damit geschaffenen Antrieb 41 gleichermassen auch in Fahrsteigen verwendet werden kann. Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Bezugszeichen in den Ansprüchen sind nicht als Einschränkung anzusehen.

## Patentansprüche

1. Verbindungsgetriebe (65) einer als Fahrtreppe oder Fahrsteig ausgestalteten Personenförderanlage (1), durch welches Verbindungsgetriebe (65) ein Motor (61) mit einer Antriebswelle (67) der Personenförderanlage (1) wirkverbindbar ist, wobei das Verbindungsgetriebe (65) eine Verbindungswelle (88) mit einer Verbindungswellendrehachse (89) umfasst;
wobei das Verbindungsgetriebe (65) eine erste Sektion (64) aufweist, in welcher eine Eingangswelle (74) und ein erster Zahnradsatz (75) miteinander wirkverbunden angeordnet sind, wobei die erste Sektion (64) einen Sektionsübergang (87) für die Verbindungswelle (88) aufweist und eine Eingangswellen-Drehachse (90) der Eingangswelle (74) und die im Sektionsübergang (87) vorgesehene Verbindungswellendrehachse (89) in einer ersten Drehachsenebene (91) angeordnet sind;
wobei das Verbindungsgetriebe (65) eine zweite Sektion (66) aufweist, in welcher eine Ausgangswelle (78) zum Antreiben der Antriebswelle (67) und ein zweiter Zahnradsatz (79) miteinander wirkverbunden angeordnet sind, wobei die zweite Sektion (66) einen Sektionsübergang (86) für die Verbindungswelle (88) aufweist und eine Ausgangswellen-Drehachse (93) der Ausgangswelle (78) und die im Sektionsübergang (86) vorgesehene Verbindungswellendrehachse (89) in einer zweiten Drehachsenebene (92) angeordnet sind; und
wobei im Bereich ihrer Sektionsübergänge (86, 87) die erste Sektion (64) mit der zweiten Sektion (66) verbunden ist, wobei die Verbindungswelle (88) beide Sektionsübergänge (86, 87) durchragend im Verbindungsgetriebe (65) angeordnet ist und den ersten Zahnradsatz (75) mit dem zweiten Zahnradsatz (79) drehmoment- und drehbewegungsübertragend verbindet, wobei die erste Drehachsenebene (91) die zweite Drehachsenebene (92) entlang der Verbindungswellendrehachse (89) schneidet und die erste Sektion (64) bezüglich ihrer ersten Drehachsenebene (91) in beliebig wählbarem Ebenen- Zwischenwinkel (α, β) zur zweiten Drehachsenebene (92) mit der zweiten Sektion (66) verbunden ist.

2. Verbindungsgetriebe (65) nach Anspruch 1, wobei der erste Zahnradsatz (75) und der zweite Zahnradsatz (79) Stirnzahnräder (76, 77, 81, 82, 83) aufweisen.

3. Verbindungsgetriebe (65) nach Anspruch 1 oder 2, wobei die erste Sektion (64) und die zweite Sektion (66) im Bereich ihrer Sektionsübergänge (86, 87) eine komplementäre Verbindungskontur (101) aufweisen und durch ein Aneinanderfügen der beiden Sektionen (64, 66) mittels mindestens einem Verbindungselement (99) ein bezüglich seines Übertragungsstranges durchgehendes Verbindungsgetriebe (65) herstellbar ist.

4. Verbindungsgetriebe (65) nach Anspruch 3, wobei das Verbindungselement (99) eine Schraubenverbindung, eine Klemmverbindung, oder eine stoffschlüssige Verbindung ist.

5. Verbindungsgetriebe (65) nach einem der Ansprüche 1 bis 4, wobei das Verbindungsgetriebe (65) von seiner Ausgangswelle (78) zu seiner Eingangswelle (74) ein Übersetzungsverhältnis im Bereich von 1:1 bis 1:200 aufweist.

6. Personenförderanlage (1), die als Fahrtreppe oder Fahrsteig ausgestaltet ist; mit einem Tragwerk (11), mit einem umlaufenden Transportband (25) und mit einem Antrieb (41) zum Antreiben des Transportbandes (25), wobei der Antrieb (41) wenigstens einen Motor (61), wenigstens ein Verbindungsgetriebe (65) nach einem der Ansprüche 1 bis 5 und eine über das Verbindungsgetriebe (65) mit dem Motor (61) in Wirkverbindung stehende Antriebswelle (67) aufweist, wobei das Transportband (25) im Tragwerk (11) beweglich angeordnet und über die Antriebswelle (67) geführt ist und mittels der Antriebswelle (67) bewegbar ist; wobei im Bereich eines ersten Endes (6) des Tragwerks (11) die Antriebswelle (67) in dem Tragwerk (11) drehbar gelagert ist und der Motor (61) auf einem vom Tragwerk (11) separierten Antriebsrahmen (47) angeordnet ist.

7. Personenförderanlage (1) nach Anspruch 6, wobei die Ausgangswelle (78) des Verbindungsgetriebes (65) als Hohlwelle ausgestaltet ist und die Antriebswelle (67) die Ausgangswelle (78) und die zweite Sektion (66) des Verbindungsgetriebes (65) durchragt und hierdurch das Verbindungsgetriebe (65) einerseits über die durchragende Antriebswelle (67) im Tragwerk (11) schwenkbar gelagert ist und andererseits das Verbindungsgetriebe (65) über eine Drehmomentstütze (94) am Tragwerk (11) oder am Antriebsrahmen (47) abgestützt ist.

8. Personenförderanlage (1) nach Anspruch 7, wobei die Länge der Drehmomentstütze (94) einstellbar ist.

9. Personenförderanlage (1) nach einem der Ansprüche 6 bis 8, wobei zwischen dem Motor (61) und dem Verbindungsgetriebe (65) ein drehbewegungs- und drehmomentübertragendes Zwischengetriebe (63) auf dem Antriebsrahmen (47) angeordnet ist.

10. Personenförderanlage (1) nach einem der Ansprüche 6 bis 9, wobei das Zwischengetriebe (63) ein Hypoidgetriebe, Hypoid- Stirnradgetriebe oder Schneckenradgetriebe ist und ein Übersetzungsverhältnis von seiner Ausgangswelle (78) zu seiner Eingangswelle (74) im Bereich von 1:5 bis 1:40 aufweist.

11. Personenförderanlage (1) nach einem der Ansprüche 6 bis 10, wobei das Verbindungsgetriebe (65) und das Zwischengetriebe (63) über eine elastische Kupplung (73) drehbewegungs- und drehmomentübertragend miteinander verbunden sind.

12. Personenförderanlage (1) nach einem der Ansprüche 6 bis 11, wobei auf dem Antriebsrahmen (47) ein Hilfsmotor (111) angeordnet ist, welcher mittels eines Kupplungsgetriebes (112) mit der Eingangswelle (74) des Zwischengetriebes (63) oder mit einer Motorwelle (96) des Motors (61) kuppelbar ist.

13. Anordnung (103, 105) von zwei Personenförderanlagen (1) nach einem der Ansprüche 6 bis 12, wobei die Tragwerke (11) beider Personenförderanlagen (1) parallel zueinander im Bauwerk (3) angeordnet sind und deren Antriebsrahmen (47) in der Längserstreckung der Personenförderanlagen (1) zueinander versetzt angeordnet sind.

14. Anordnung (103, 105) von zwei Personenförderanlagen (1) nach einem der Ansprüche 6 bis 12, wobei die Tragwerke (11) beider Personenförderanlagen (1) und deren Antriebsrahmen (47) in der Längserstreckung der Personenförderanlagen (1) zueinander versetzt, im Bauwerk (3) angeordnet sind.

## Claims

1. A connecting gear mechanism (65) of a passenger-transporting system (1) designed as an escalator or moving walkway, by means of which connecting gear mechanism (65) a motor (61) can be operatively connected to a drive shaft (67) of the passenger-transporting system (1), wherein the connecting gear mechanism (65) comprises a connecting shaft (88) having a connecting shaft axis of rotation (89);
wherein the connecting gear mechanism (65) has a first section (64) in which an input shaft (74) and a first gearwheel set (75) are arranged so as to be operatively connected to one another, the first section (64) having a section transition (87) for the connecting shaft (88), and an input shaft axis of rotation (90) of the input shaft (74) and the connecting shaft axis of rotation (89) provided in the section transition (87) being arranged in a first axis of rotation plane (91);
wherein the connecting gear mechanism (65) has a second section (66) in which an output shaft (78) for driving the drive shaft (67) and a second gearwheel set (79) are arranged so as to be operatively connected to one another, the second section (66) having a section transition (86) for the connecting shaft (88), and an output shaft axis of rotation (93) of the output shaft (78) and the connecting shaft axis of rotation (89) provided in the section transition (86) being arranged in a second axis of rotation plane (92); and wherein
in the region of their section transitions (86, 87), the first section (64) is connected to the second section (66), the connecting shaft (88) being arranged in the connecting gear mechanism (65) so as to protrude through both section transitions (86, 87) and connecting the first gearwheel set (75) to the second gearwheel set (79) so as to transmit torque and rotary motion, the first axis of rotation plane (91) intersecting the second axis of rotation plane (92) along the connecting shaft axis of rotation (89) and the first section (64) being connected to the second section (66) such that its first axis of rotation plane (91) is at any selectable plane intermediate angle (α, β) to the second section (92).

2. The connecting gear mechanism (65) according to claim 1, wherein the first gearwheel set (75) and the second gearwheel set (79) comprise spur gears (76, 77, 81, 82, 83).

3. The connecting gear mechanism (65) according to claim 1 or claim 2, wherein the first section (64) and the second section (66) have a complementary connecting contour (101) in the region of their section transitions (86, 87) and by joining the two sections (64, 66) together by means of at least one connecting element (99), a connecting gear mechanism (65) can be created which has a continuous transmission line.

4. The connecting gear mechanism (65) according to claim 3, wherein the connecting element (99) is a screw connection, a clamp connection or an integral bond.

5. The connecting gear mechanism (65) according to any one of claims 1 to 4, wherein the connecting gear mechanism (65) has a gear ratio of its output shaft (78) to its input shaft (74) in the range of 1:1 to 1:200.

6. A passenger-transporting system (1) designed as an escalator or moving walkway; comprising a support structure (11), a circulating conveyor belt (25) and a drive (41) for driving the conveyor belt (25), wherein the drive (41) has at least one motor (61), at least one connecting gear mechanism (65) according to any one of claims 1 to 5 and a drive shaft (67) which is operatively connected to the motor (61) via the connecting gear mechanism (65), wherein the conveyor belt (25) is movably arranged in the support structure (11) and is guided via the drive shaft (67) and is movable by means of the drive shaft (67); wherein the drive shaft (67) is rotatably mounted in the support structure (11) and the motor (61) is arranged on a drive frame (47) separate from the support structure (11) in the region of a first end (6) of the support structure (11).

7. The passenger-transporting system (1) according to claim 6, wherein the output shaft (78) of the connecting gear mechanism (65) is designed as a hollow shaft and the drive shaft (67) protrudes through the output shaft (78) and the second section (66) of the connecting gear mechanism (65); the connecting gear mechanism (65) is pivotally mounted in the support structure (11) by the protruding drive shaft (67) and the connecting gear mechanism (65) is supported on the support structure (11) or on the drive frame (47) via a torque support (94).

8. The passenger-transporting system (1) according to claim 7, wherein the length of the torque support (94) is adjustable.

9. The passenger-transporting system (1) according to any one of claims 6 to 8, wherein a rotary motion- and torque-transmitting intermediate gear (63) is arranged on the drive frame (47) between the motor (61) and the connecting gear mechanism (65).

10. The passenger-transporting system (1) according to any one of claims 6 to 9, wherein the intermediate gear (63) is a hypoid gear, a hypoid spur gear or a worm gear and has a gear ratio of its output shaft (78) to its input shaft (74) in the range of 1:5 to 1:40.

11. The passenger-transporting system (1) according to any one of claims 6 to 10, wherein the connecting gear mechanism (65) and the intermediate gear (63) are connected to one another so as to transmit torque and rotary motion via a resilient coupling (73).

12. The passenger-transporting system (1) according to any one of claims 6 to 11, wherein an auxiliary motor (111) is arranged on the drive frame (47), which can be coupled by means of a clutch gear (112) to the input shaft (74) of the intermediate gear (63) or to a motor shaft (96) of the motor (61).

13. An arrangement (103, 105) of two passenger-transporting systems (1) according to any one of claims 6 to 12, wherein the support structures (11) of the two passenger-transporting systems (1) are arranged in parallel with one another in the building structure (3) and their drive frames (47) are arranged offset from one another in the longitudinal extension of the passenger-transporting systems (1).

14. An arrangement (103, 105) of two passenger-transporting systems (1) according to any one of claims 6 to 12, wherein the support structures (11) of the two passenger-transporting systems (1) and their drive frames (47) are arranged in the building structure (3) offset from one another in the longitudinal extension of the passenger-transporting systems (1).

## Revendications

1. Engrenage de liaison (65) d'une installation de transport de personnes (1) conçue comme un escalier roulant ou un trottoir roulant, mécanisme de liaison (65) permettant de relier un moteur (61) à un arbre d'entraînement (67) de l'installation de transport de personnes (1), le mécanisme de liaison (65) comprenant un arbre de liaison (88) avec un axe de rotation (89) ;
l'engrenage de liaison (65) présentant une première section (64) dans laquelle un arbre d'entrée (74) et un premier train d'engrenages (75) sont disposés de manière à coopérer, la première section (64) présentant une transition de section (87) pour l'arbre de liaison (88) et un axe de rotation (90) de l'arbre d'entrée (74) et l'axe de rotation (89) de l'arbre de liaison prévu dans la transition de section (87) sont disposés dans un premier plan d'axes de rotation (91) ;
le mécanisme de liaison (65) comportant une deuxième section (66) dans laquelle un arbre de sortie (78) destiné à entraîner l'arbre d'entraînement (67) et un deuxième jeu d'engrenages (79) sont disposés en liaison active l'un avec l'autre, la deuxième section (66) comportant une transition de section (86) pour l'arbre de liaison (88) et un axe de rotation (93) de l'arbre de sortie (78) et l'axe de rotation (89) de l'arbre de liaison prévu dans la transition de section (86) sont disposés dans un deuxième plan d'axe de rotation (92) ; et
dans la zone de leurs jonctions de sections (86, 87), la première section (64) est reliée à la deuxième section (66), l'arbre de liaison (88) traversant les deux jonctions de sections (86, 87) en travers de la transmission de liaison (65) et relie le premier jeu de roues dentées (75) au deuxième jeu de roues dentées (79) en transmettant le couple et le mouvement de rotation, le premier plan d'axe de rotation (91) coupant le deuxième plan d'axe de rotation (92) le long de l'axe de rotation de l'arbre de liaison (89) et la première section (64) est reliée à la deuxième section (66) par rapport à son premier plan d'axe de rotation (91) selon un angle plan intermédiaire (α, β) pouvant être choisi librement par rapport au deuxième plan d'axe de rotation (92).

2. Engrenage de liaison (65) selon la revendication 1, dans lequel le premier jeu d'engrenages (75) et le deuxième jeu d'engrenages (79) comportent des engrenages frontaux (76, 77, 81, 82, 83).

3. Engrenage de liaison (65) selon la revendication 1 ou 2, la première section (64) et la deuxième section (66) présentant, dans la zone de transition entre les sections (86, 87) et qu'en assemblant les deux sections (64, 66) à l'aide d'au moins un élément de liaison (99), on peut réaliser un engrenage de liaison (65) continu par rapport à son brin de transmission.

4. Engrenage de liaison (65) selon la revendication 3, dans lequel l'élément de liaison (99) est une liaison à vis, une liaison par serrage ou une liaison par adhérence.

5. Engrenage de liaison (65) selon l'une des revendications 1 à 4, l'engrenage de liaison (65) présentant un rapport de transmission compris entre 1:1 et 1:200 entre son arbre de sortie (78) et son arbre d'entrée (74).

6. Installation de transport de personnes (1) conçue comme un escalier roulant ou un trottoir roulant ; avec une structure porteuse (11), avec une bande transporteuse périphérique (25) et avec un entraînement (41) pour entraîner la bande transporteuse (25), l'entraînement (41) comportant au moins un moteur (61), au moins un engrenage de liaison (65) selon l'une des revendications 1 à 5 et un arbre d'entraînement (67) relié par l'intermédiaire de l'engrenage de liaison (65) avec le moteur (61), la bande transporteuse (25) étant disposée de manière mobile dans la structure porteuse (11) et guidée par l'arbre d'entraînement (67) et pouvant être déplacée au moyen de l'arbre d'entraînement (67) ; dans lequel, dans la zone d'une première extrémité (6) de la structure porteuse (11), l'arbre d'entraînement (67) est monté de manière rotative dans la structure porteuse (11) et le moteur (61) est disposé sur un châssis d'entraînement (47) séparé de la structure porteuse (11).

7. Installation de transport de personnes (1) selon la revendication 6, dans laquelle l'arbre de sortie (78) du mécanisme de liaison (65) est conçu comme un arbre creux et l'arbre d'entraînement (67) traverse l'arbre de sortie (78) et la deuxième section (66) du mécanisme de liaison (65) et, de ce fait, le mécanisme de liaison (65) est, d'une part, monté de manière pivotante dans la structure porteuse (11) par l'intermédiaire de l'arbre d'entraînement traversant (67) et, d'autre part, le mécanisme de liaison (65) est soutenu par un support de couple (94) sur la structure porteuse (11) ou sur le châssis d'entraînement (47).

8. Installation de transport de personnes (1) selon la revendication 7, la longueur du support de couple (94) étant réglable.

9. Installation de transport de personnes (1) selon l'une des revendications 6 à 8, dans laquelle un engrenage intermédiaire (63) transmettant le mouvement de rotation et le couple est disposé sur le châssis d'entraînement (47) entre le moteur (61) et l'engrenage de liaison (65).

10. Installation de transport de personnes (1) selon l'une des revendications 6 à 9, dans laquelle l'engrenage intermédiaire (63) est un engrenage hypoïde, un engrenage hypoïde à roues dentées droites ou un engrenage à vis sans fin et présente un rapport de transmission entre son arbre de sortie (78) et son arbre d'entrée (74) compris entre 1:5 et 1:40.

11. Installation de transport de personnes (1) selon l'une des revendications 6 à 10, dans laqu , l'engrenage de liaison (65) et l'engrenage intermédiaire (63) sont reliés entre eux par un accouplement élastique (73) de manière à transmettre le mouvement de rotation et le couple.

12. Installation de transport de personnes (1) selon l'une des revendications 6 à 11, dans laquelle un moteur auxiliaire (111) est disposé sur le châssis d'entraînement (47) (111) est disposé sur le châssis d'entraînement (47), lequel moteur peut être couplé au moyen d'un engrenage d'accouplement (112) à l'arbre d'entrée (74) de l'engrenage intermédiaire (63) ou à un arbre moteur (96) du moteur (61).

13. Disposition (103, 105) de deux installations de transport de personnes (1) selon l'une des revendications 6 à 12, les structures porteuses (11) des deux installations de transport de personnes (1) étant disposées parallèlement l'une à l'autre dans la construction (3) et leurs châssis d'entraînement (47) étant décalés l'un par rapport à l'autre dans le sens longitudinal des installations de transport de personnes (1).

14. Disposition (103, 105) de deux installations de transport de personnes (1) selon l'une des revendications 6 à 12, les structures porteuses (11) des deux installations de transport de personnes (1) et leurs châssis d'entraînement (47) étant disposés dans la structure (3) de manière décalée les uns par rapport aux autres dans le sens longitudinal des installations de transport de personnes (1).
